# EUROPÄISCHE PATENTSCHRIFT

(11) **EP 0 630 439 B1**
(45) Veröffentlichungstag und Bekanntmachung des Hinweises auf die Patenterteilung: **03.01.1996**
(21) Anmeldenummer: 93907779.8
(22) Anmeldetag: 30.03.1993
(51) Int. Cl.: E05C 9/08

(54) **STANGENVERRIEGELUNG FÜR INSBESONDERE SCHALTSCHRANKTÜREN**
BOLT LOCK, IN PARTICULAR A BOLT LOCK FOR CONTROL-CABINET DOORS
FERMETURE PAR BARRE, NOTAMMENT POUR PORTES D'ARMOIRES DE COMMANDE

(30) Priorität: 31.03.1992 DE 4210586
(43) Veröffentlichungstag der Anmeldung: 28.12.1994
(73) Patentinhaber: EMKA BESCHLAGTEILE GmbH & Co. KG, D-42551 Velbert (DE)
(72) Erfinder: RUNGE, Friedhelm, D-5600 Wuppertal 12 (DE); SAUERLAND, Manfred, D-4300 Essen 1 (DE); Beckmannshagen, Dirk, 42119 Wuppertal (DE)
(74) Vertreter: Müller, Karl-Ernst, Dr.
(86) Internationale Anmeldenummer: DE9300314
(87) Internationale Veröffentlichungsnummer: WO9320315

(56) Entgegenhaltungen:
- DE-A- 1 559 707
- FR-A- 981 011
- FR-A- 1 198 173

## Beschreibung

Die Erfindung betrifft einen Stangenverschluß zum Verriegeln von vorzugsweise Schaltschranktüren oder ähnlichen Türen oder Klappen, bestehend aus einer parallel zur Türkante vorzugsweise im Verkantungsraum geführt angeordneten Flachbandstange mit wenigstens einem daran angeordneten Verriegelungsteil und aus einem an dem Türrahmen befindlichen Verschlußhalter zur verriegelnden Aufnahme des Verriegelungsteiles, und mit einer Betätigungseinrichtung für die Längsverschiebung der Flachbandstange zwischen einer öffnungs- und einer Verriegelungsstellung.

Ein gattungsgemäßer Stangenverschluß ist in der EP 0 261 268 B1 im einzelnen beschrieben; dabei ist die aus Flachbandmaterial bestehende Stange zwischen den Schenkeln eines im übrigen U-förmig ausgebildeten und mit seinem U-Profilsteg am Türrahmen befestigten Verschlußhalters geführt und trägt zu beiden Seiten jeweils abstehende Verriegelungszapfen; die U-Schenkel des Verschlußhalters weisen in eine der Axialrichtungen der Stange sich öffnende Einschnitte auf, in welche die von der Stange getragenen Verriegelungszapfen bei der Längsverschiebung der Stange eingreifen, so daß die Stange in dem Verschlußhalter entsprechend verriegelt ist.

Mit der bekannten Anordnung ist der Nachteil verbunden, daß die Stange mit Verriegelungszapfen und der Verschlußhalter mit den zugeordneten Einschnitten jeweils genau zueinander ausgerichtet sein müssen, damit gewährleistet ist, daß die Verriegelungszapfen bei der Längsverschiebung der Stange verhakungsfrei in die Einschnitte des Verschlußhalters eingreifen. Beim Transport und beim Aufstellen von insbesondere Blechschränken kann es nun zu Verwindungen der Teile des Blechschrankes beziehungsweise des Türrahmens als Träger des Verschlußhalters und der Türanordnung als Träger der Flachbandstange kommen, so daß die erforderliche Paßgenauigkeit in der Lage der Teile zueinander nicht mehr gewährleistet ist.

Der Erfindung liegt daher die Aufgabe zugrunde, einen gattungsgemäßen Stangenverschluß derart zu verbessern, daß eine sichere und verhakungsfreie Verriegelung des Stangenverschlusses gegeben ist.

Die Lösung dieser Aufgabe ergibt sich einschließlich vorteilhafter Ausgestaltungen und Weiterbildungen der Erfindung aus dem Inhalt der Patentansprüche, welche dieser Beschreibung nachgestellt sind.

Die Erfindung sieht in einem ersten Ausführungsbeispiel vor, daß die Flachbandstange zur Ausbildung des Verriegelungsteils über wenigstens einen Abschnitt ihrer Längserstreckung zu ihrer Längsachse derart verdreht ist, daß das Flachbandprofil in dem verdrehten Verriegelungsabschnitt im Winkel zur Ausrichtung der Flachbandstange liegt und als Verriegelungsfläche von einem im gleichen Winkel zur Flachbandstange angeordneten Haken des Verschlußhalters übergriffen ist.

Aufgrund der Verdrehung des Flachbandprofils der Flachbandstange ist ein kurvenförmiger Übergang zwischen den Abschnitten des Flachbandprofils der Flachbandstange vorgegeben, der bei der Längsverschiebung der Flachbandstange dazu geführt, daß die an dem verdrehten Verriegelungsabschnitt ausgebildete Verriegelungsfläche sich in einer stetigen Annäherung unter den Haken des Verschlußhalters schiebt. Damit ist diese Anordnung weitgehend unabhängig von Ungenauigkeiten in der Ausrichtung der Teile zueinander, weil aufgrund des fließenden Überganges zwischen der Öffnungs- und der Schließstellung der Flachbandstange keine Möglichkeit eines Verhakens besteht; vielmehr korrigiert sich beim Schließvorgang mit dem stufenlosen Hintergreifen des Hakens des Verschlußhalters durch die sich über einen Verdrehungsbereich allmählich unter den Haken des Verschlußhalters schiebende Verriegelungsfläche die Ausrichtung der Teile zueinander.

Nach einem bevorzugten Ausführungsbeispiel der Erfindung ist die Flachbandstange in ihrem Verriegelungsabschnitt um einen Betrag von 90 Grad verdreht, so daß die Verriegelungsfläche der Flachbandstange rechtwinklig zur Ausrichtung der Flachbandstange im übrigen liegt.

Vorzugsweise ist der Verschlußhalter im Querschnitt U-förmig ausgebildet, wobei einer der beiden Flansche des U-förmigen Querschnitts in Richtung des anderen Flansches einen Ansatz aufweist, der den die Verriegelungsfläche der Flachbandstange übergreifenden Haken ausbildet, wobei der Steg des U-förmigen Verschlußhalters dessen Befestigung dient.

Hierbei kann in zweckmäßiger Weise der Verschlußhalter an der dem Haken gegenüberliegenden Seite einen Führungsanschlag für die zugeordnete Schmalseite des Verriegelungsabschnittes der Flachbandstange aufweisen, weil hierdurch eine Führung der Flachbandstange mit ihrem Verriegelungsabschnitt in dem Verschlußhalter gegeben ist, die ein Unterfahren des Hakens des Verschlußhalters durch die verdrehte Verriegelungsfläche der Flachbandstange gewährleistet. Zur Verbesserung der diesbezüglichen Führung des Verriegelungsabschnittes der Flachbandstange weist der Führungsanschlag jeweils in Verschieberichtung der Flachbandstange gekrümmte Anlaufflächen auf.

Um bei dem mit der Schließbewegung der Tür verbundenen Eintauchen der Flachbandstange in den Verschlußhalter eine die anschließende Verriegelung sicherstellende Ausrichtung des Verriegelungsabschnittes zum Haken sicherzustellen, ist der Haken an seiner Außenseite mit einer zur Eintrittsöffnung für die Flachbandstange in den Verschlußhalter geneigten Abschrägung versehen, und zusätzlich weist der innere Eckbereich zwischen dem Steg und dem dem Haken gegenüberliegenden Flansch des Verschlußhalters eine Schrägfläche auf, so daß beim nicht ganz paßgenauen Eintauchen der Flachbandstange in den Verschlußhalter die Flachbandstange zunächst an der äußeren Abschrägung des Hakens und dann an der inneren Schrägfläche zwischen Flansch und Steg des Verschlußhalters zwangsgeführt ausgerichtet wird.

In einem zweiten Ausführungsbeispiel hat die Erfindung zum Gegenstand, daß die Flachbandstange zur Ausbildung des Verriegelungsteils über wenigstens einen Abschnitt ihrer Längserstreckung zu ihrer Längsachse derart verdreht ist, daß das Flachbandprofil in dem verdrehten Verriegelungsabschnitt im Winkel zur Ausrichtung der Flachbandstange liegt, wobei der verdrehte Verriegelungsabschnitt zusätzlich abgekröpft ist und einen hakenförmigen Lappen als Ausstanzung aufweist, der in der Verriegelungsstellung einen rechtwinklig zur Verschiebeebene der Flachbandstange verlaufenden Steg des Verschlußhalters hinterfaßt. Somit verläuft die Stange nicht mehr durch den Verschlußhalter hindurch, vielmehr liegt sie aufgrund der Abkröpfung in dem Verriegelungsbereich außerhalb des Verschlußhalters und reicht nur mit dem hakenförmigen Lappen in die Ebene des Verschlußhalters hinein, um den entsprechend angeordneten Steg zu hinterfassen. Hierdurch sind weitere Toleranzen in der Lage der Flachbandstange zum Verschlußhalter unschädlich.

Eine Flachbandstange als Teil eines Stangenverschlusses mit einem abgekröpften, einen Verschlußhalter übergreifenden Abschnitt ist in der US-PS 978 963 beschrieben, wobei allerdings aus der Breitseite der Flachbandstange jeweils eine in die Abkröpfung ragende beziehungsweise in den Verschlußhalter eingreifende Verriegelungsnase herausgestanzt ist.

Vorzugsweise ist der hakenförmige Lappen mit einer Neigung zur Ebene des abgekröpften Abschnitts der Flachbandstange ausgestanzt, so daß sich eine Anlaufschräge zum Hinterfassen des Steges des Verschlußhalters ergibt; hiermit ist in vorteilhafter Weise sichergestellt, daß sich ein größerer Einschubbereich für den Steg des Verschlußhalters ergibt, wobei gleichzeitig ein "Anziehen" der Verschlußvorrichtung bei der Verriegelungsbewegung der Flachbandstange erfolgt.

Nach einem bevorzugten Ausführungsbeispiel der Erfindung ist der Verschlußhalter als U-förmiges Teil ausgebildet, wobei der Steg zwischen den U-Schenkeln verläuft und im rechten Winkel zur Verschiebeebene der Flachbandstange angeordnet ist.

In der Zeichnung sind Ausführungsbeispiele der Erfindung wiedergegeben, welche nachstehend erläutert sind. Es zeigen:
- Fig. 1: eine Flachbandstange mit Verriegelungsabschnitt in einer Ansicht,
- Fig. 2: die Flachbandstange gemäß Figur 1 mit zugehörigem Verschlußhalter,
- Fig. 3: den Gegenstand der Figur 2 in Seitenansicht,
- Fig. 4: den Gegenstand der Figur 3 in einer Ansicht von unten,
- Fig. 4a: den Gegenstand der Figur 4 in einer Abwandlung,
- Fig. 5: ein anderes Ausführungsbeispiel von Flachbandstange und Verschlußhalter in einer Vorderansicht,
- Fig. 6: den Gegenstand der Figur 5 in Seitenansicht.

In der Zeichnung ist jeweils nur die Zuordnung von Verschlußhalter und Flachbandstange dargestellt, da sich die Anordnung des Stangenverschlusses im Rahmen eines Blechschrankes mit Blechschranktür sowie deren Funktion und Betätigung aus dem gattungsgemäßen Stand der Technik gemäß der EP 0 261 268 B1 hinreichend ergeben.

Wie der Figur 1 im einzelnen zu entnehmen ist, weist die Flachbandstange 10 einen Verriegelungsabschnitt 11 auf, der gegenüber dem rechteckigen Flachbandprofil um 90 Grad zur Längsachse der Flachbandstange 10 verdreht ist, wobei sich an den beiden Enden des Verriegelungsabschnittes 11 jeweils ein Bereich 12 anschließt, über welchen sich die Oberfläche der Flachbandstange 10 stufenlos in ihre verdrehte Lage im Verriegelungsabschnitt 11 wendet.

Wie sich insbesondere aus Figur 3 ergibt, bildet die Flachbandstange 10 in dem Verriegelungsabschnitt 11 eine Verriegelungsfläche 13 aus, die um 90 Grad zur Oberfläche der Flachbandstange 10 verdreht ist. Der zugeordnete Verschlußhalter 14 hat einen im wesentlichen U-förmigen Querschnitt mit seitlichen Flanschen 30, 31 (Figur 4), dessen Steg 15 über einen Vorsprung 17 beziehungsweise zugeordnete Befestigungsmittel an der nicht weiter dargestellten Tür festlegbar ist. Der Flansch 30 des U-förmigen Verschlußhalters 14 hat in Richtung des anderen Flansches 31 einen Ansatz, der einen Haken 16 zum Übergreifen der Verriegelungsfläche 13 des verdrehten Verriegelungsabschnitts 11 der Flachbandstange 10 ausbildet. An dem anderen Flansch 31 ist dem Haken 16 gegenüberliegend ein Führungsanschlag 18 ausgebildet, der in der Verschieberichtung der Flachbandstange 10 gekrümmte Anlaufflächen 19 aufweist.

Bei der in Figur 4a dargestellten Abwandlung des in Figur 4 gezeigten und vorstehend beschriebenen Verschlußhalters 14 ist der Haken 16 auf seiner äußeren Oberseite mit einer zur Eintrittsöffnung für die Flachbandstange 10 in den Verschlußhalter 14 und damit zum gegenüberliegenden Flansch 31 geneigten Abschrägung 32 versehen; zusätzlich weist der innere Eckbereich zwischen dem Steg 15 und dem Flansch 31 des Verschlußhalters 14 eine innenliegende Schrägfläche 33 auf. Mit diesen Gestaltungen 32, 33 ist sichergestellt, daß beim Eintauchen der Flachbandstange 10 in den Verschlußhalter 14 eine Führung und gerade Ausrichtung der Flachbandstange 10 zu den Flanschen 30, 31 des Verschlußhalters 14 erfolgt, so daß bei der Längsverschiebung der Flachbandstange 10 deren Verriegelungsabschnitt 11 den Haken 16 sicher untergreift. Dabei wird beim Schließen der Tür die senkrecht zum Steg 15 des Verschlußhalters 14 stehende Flachbandstange 10 zunächst über die Abschrägung 32 in die Eintrittsöffnung geführt und bei schrägem Eintauchen dann an der Schrägfläche 33 in dem Verschlußhalter 14 gerade gerichtet.

Wie sich aus der Darstellung gemäß den Figuren 1 bis 4 ohne weiteres ergibt, verläuft in der nicht-verriegelten Stellung die Flachbandstange 10 durch den Verschlußhalter 14, wobei die Oberfläche der Flachbandstange senkrecht zur Ausrichtung des Hakens 16 verläuft und der Verriegelungsabschnitt 11 außerhalb des Verschlußhalters 14 liegt. Erfolgt für die Verriegelung eine Längsverschiebung der Flachbandstange, so schiebt sich der verdrehte Verriegelungsabschnitt 11 in den Verschlußhalter 14 ein, wobei in der Endlage der Verriegelung die an dem verdrehten Verriegelungsabschnitt ausgebildete Verriegelungsfläche 13 von dem Haken 16 des Verschlußhalters 14 übergriffen ist. Beim Einschieben erfolgt dabei aufgrund des stufenlosen Verdrehungsbereiches 12 ein allmähliches Eingreifen des Verriegelungsabschnittes 11 in den Verschlußhalter 14, wobei der dem Haken 16 gegenüberliegende Führungsanschlag 18 ein Ausweichen der Flachbandstange 10 beziehungsweise deren Verriegelungsabschnitts 11 verhindert. Vorteilhaft zieht sich aufgrund der stufenlosen und linienförmigen Einführung des Verriegelungsabschnittes 11 in den Verschlußhalter 14 die Verriegelung auch bei bestehenden Toleranzen fest und stellt in der Endlage eine ausreichend feste Verriegelung sicher.

Bei dem in den Figuren 5 und 6 dargestellten Ausführungsbeispiel ist eine Abweichung gegenüber dem vorstehend erläuterten Ausführungsbeispiel nach den Figuren 1 bis 4 insoweit gegeben, als daß der Verriegelungsabschnitt 11 der Flachbandstange 10 nicht mehr in der Ebene des Verschlußhalters 14 angeordnet, sondern mittels einer Abkröpfung 20 aus der Ebene des Verschlußhalters 14 herausverlegt ist. Im Bereich der Abkröpfung 20 ist ein hakenförmiger Lappen 21 unter Bildung einer Stanzöffnung 22 aus dem Verriegelungsabschnitt 11 in Richtung auf den Verschlußhalter 12 herausgestanzt, der in der Verriegelungsstellung (Figur 6) des Stangenverschlusses einen von den U-Schenkeln des im übrigen U-förmigen Verschlußhalters 23 getragenen Steg 24 hintergreift. Der Lappen 21 ist dabei mit einer Neigung zur Ebene des abgekröpften Abschnitts der Flachbandstange ausgestanzt, so daß sich eine Anlaufschräge zum Hinterfassen des Steges 24 des Verschlußhalters 23 ergibt. Im übrigen ist die gleiche Funktion wie zu dem Ausführungsbeispiel gemäß Figuren 1 bis 4 beschrieben vorgegeben.

Die in der vorstehenden Beschreibung, den Patentansprüchen, der Zusammenfassung und der Zeichnung offenbarten Merkmale des Gegenstandes dieser Unterlagen können einzeln als auch in beliebigen Kombinationen untereinander für die Verwirklichung der Erfindung in ihren verschiedenen Ausführungsformen wesentlich sein.

## Patentansprüche

1. Stangenverschluß zum Verriegeln von vorzugsweise Schaltschranktüren oder ähnlichen Türen oder Klappen, bestehend aus einer parallel zur Türkante vorzugsweise im Verkantungsraum geführt angeordneten Flachbandstange (10) mit wenigstens einem daran angeordneten Verriegelungsteil (11) und aus einem an dem Türrahmen befindlichen Verschlußhalter (14) zur verriegelnden Aufnahme des Verriegelungsteiles (11), und mit einer Betätigungseinrichtung für die Längsverschiebung der Flachbandstange (10) zwischen einer Öffnungs- und einer Verriegelungsstellung, dadurch gekennzeichnet, daß die Flachbandstange (10) zur Ausbildung des Verriegelungsteils über wenigstens einen Abschnitt (11) ihrer Längserstreckung zu ihrer Längsachse derart verdreht ist, daß das Flachbandprofil in dem verdrehten Verriegelungsabschnitt (11) im Winkel zur Ausrichtung der Flachbandstange (10) liegt und als Verriegelungsfläche (13) von einem im gleichen Winkel zur Flachbandstange (10) angeordneten Haken (16) des Verschlußhalters (14) übergriffen ist.

2. Stangenverschluß nach Anspruch 1, dadurch gekennzeichnet, daß die Flachbandstange (10) in ihrem Verriegelungsabschnitt (11) um einen Betrag von 90 Grad verdreht ist, so daß die Verriegelungsfläche (13) der Flachbandstange (10) rechtwinklig zur Ausrichtung der Flachbandstange (10) liegt.

3. Stangenverschluß nach Anspruch 1 oder 2, dadurch gekennzeichnet, daß der Verschlußhalter (14) im Querschnitt U-förmig mit seitlichen Flanschen (30, 31) ausgebildet ist, wobei der Steg (15) der Befestigung des Verschlußhalters (14) dient und einer der beiden Flansche (30) in Richtung des anderen Flansches (31) einen Ansatz aufweist, der den die Verriegelungsfläche (13) der Flachbandstange (10) übergreifenden Haken (16) ausbildet.

4. Stangenverschluß nach Anspruch 3, dadurch gekennzeichnet, daß der Verschlußhalter (14) an der dem Haken (16) gegenüberliegenden Seite einen Führungsanschlag (18) für die zugeordnete Schmalseite des Verriegelungsabschnittes (11) der Flachbandstange (10) bildet.

5. Stangenverschluß nach Anspruch 4, dadurch gekennzeichnet, daß der Führungsanschlag (18) des Verschlußhalters (14) in Verschieberichtung der Flachbandstange (10) gekrümmte Anlaufflächen (19) aufweist.

6. Stangenverschluß nach einem der Ansprüche 3 bis 5, dadurch gekennzeichnet, daß der Haken (16) auf seiner Außenseite eine zum gegenüberliegenden Flansch (31) geneigte Abschrägung (32) aufweist und der innere Eckbereich zwischen Steg (15) und Flansch (31) des Verschlußhalters (14) mit einer den Eckbereich überbrückenden Schrägfläche (33) versehen ist.

7. Stangenverschluß zum Verriegeln vbn vorzugsweise Schaltschranktüren oder ähnlichen Türen oder Klappen, bestehend aus einer parallel zur Türkante vorzugsweise im Verkantungsraum geführt angeordneten Flachbandstange (10) mit wenigstens einem daran angeordneten Verriegelungsteil (11) und aus einem am dem Türrahmen befindlichen Verschlußhalter (14) zur verriegelnden Aufnahme des Verriegelungsteiles (11), und mit einer Betätigungseinrichtung für die Längsverschiebung der Flachbandstange (10) zwischen einer Öffnungs- und einer Verriegelungsstellung, dadurch gekennzeichnet, daß die Flachbandstange (10) zur Ausbildung des Verriegelungsteils über wenigstens einen Abschnitt (11) ihrer Längserstreckung zu ihrer Längsachse derart verdreht ist, daß das Flachbandprofil in dem verdrehten Verriegelungsabschnitt (11) im Winkel zur Ausrichtung der Flachbandstange (10) liegt, wobei der verdrehte Verriegelungsabschnitt (11) zusätzlich abgekröpft ist und in der Abkröpfung (20) einen hakenförmig abstehenden Lappen (21) als Ausstanzung aufweist, der in der Verriegelungsstellung der Flachbandstange (10) einen rechtwinklig zur Ausrichtung der Flachbandstange (10) verlaufenden Steg (24) des Verschlußhalters (23) hinterfaßt.

8. Stangenverschluß nach Anspruch 7, dadurch gekennzeichnet, daß der hakenförmige Lappen (21) mit einer Neigung zur Ebene der Abkröpfung (20) ausgestanzt ist, so daß sich eine Anlaufschräge zum Hintergreifen des Steges (24) des Verschlußhalters (23) ergibt.

9. Stangenverschluß nach Anspruch 7 oder 8, dadurch gekennzeichnet, daß der Verschlußhalter (23) als U-förmiges Teil ausgebildet und der Steg (24) zwischen den U-Schenkeln gehalten ist, und daß der Verschlußhalter (23) im rechten Winkel zur Ausrichtung der Flachbandstange (10) angeordnet ist.

## Claims

1. Belt lock, especially for control-cabinet doors or similar doors or flaps, comprising a flat-bar bolt (10) that is mounted to move parallel to the door edge, preferably within the arc of swing of the door, and that has disposed thereon at least one locking section (11) and further comprising a bolt holder (14) that is mounted on the door frame to receive and hold the locking section (11), and also comprising an actuating means for longitudinal displacement of the flat-bar bolt (10) between an unlocked and a locked position, characterized in that to form the locking section, at least a portion (11) of a length of the flat-bar bolt (10) is twisted about its longitudinal axis such that the twisted locking section (11) of the flat strip profile is disposed at an angle to the orientation of the flat-bar bolt (10), and the bolt holder (14) is provided with a catch (16) that is disposed at the same angle to the flat-bar bolt (10) and engages over a locking surface (13) of the twisted locking section.

2. Bolt lock according to claim 1, characterized in that the locking section (11) of the flat-bar bolt (10) is twisted by 90 degrees, so that the locking surface (13) of the flat-bar bolt (10) is disposed at right angles to the orientation of the flat-bar bolt (10).

3. Bolt locking according to claim 1 or 2, characterized in that the bolt holder (14) has a U-shaped cross-sectional configuration with lateral flanges (30, 31), with the crosspiece (15) serving for mounting of the bolt holder (14) and one of the two flanges (30) has a lug that faces in the direction of the other flange (31) and forms the catch (16) that engages over the locking surface (13) of the flat-bar bolt (10).

4. Bolt lock according to claim 3, characterized in that that side of the bolt holder (14) opposite the catch (16) forms a guide abutment (18) for the associated narrow side of the locking section (11) of the flat-bar bolt (10).

5. Bolt lock according to claim 4, characterized in that the guide abutment (18) of the bolt holder (14) has abutment surfaces (19) that are curved in the displacement direction of the flat-bar bolt (10) .

6. Bolt lock according to one of the claims 3 to 5, characterized in that the outer side of the catch (16) has a beveling (32) that is inclined toward the oppositely disposed flange (31), and the inner corner region between the crosspiece (15) and the flange (31) of the bolt holder (14) is provided with an inclined surface (33) that spans the corner region.

7. Bolt lock, especially for control-cabinet doors or similar doors or flaps, comprising a flat-bar bolt (10) that is mounted to move parallel to the door edge, preferably within the arc of swing of the door, and that has disposed thereon at least one locking section (11) and further comprises a bolt holder (14) mounted on the door frame to receive and hold the locking section (11), and also comprises an actuating means for longitudinal displacement of the flat-bar bolt (10) between an unlocked and a locked position, characterized in that to form the locking section, at least a portion (11) of the flat-bar bolt (10) is twisted about its longitudinal axis such that the twisted locking section (11) of the flat strip profile is disposed at an angle to the orientation of the flat-bar bolt (10), whereby the twisted locking section (11) is additionally angled off and in the angled off section (20) is provided as a punched out component with a hook-shaped tang (21) that in the locked position of the flat-bar bolt (10) catches behind a crosspiece (24) of the bolt holder (23) that extends at right angles to the orientation of the flat-bar bolt (10).

8. Bolt lock according to claim 7, characterized in that the hook-shaped tang (21) is punched out with an incline relative to the plane of the angled off portion (20), so that there results an inclined approach or contact surface for catching behind the crosspiece (24) of the bolt holder (23).

9. Bolt lock according to claims 7 or 8, characterized in that the bolt holder (23) is embodied as a U-shaped part and the crosspiece (24) is held between the U-legs, and that the bolt holder (23) is disposed at right angles to the orientation of the flat-bar bolt (10).

## Revendications

1. Dispositif de fermeture à barre pour verrouiller des portes d'armoires électriques de préférence, ou des portes ou volets analogues, constitué d'une barre en feuillard (10) disposée parallèlement au bord de la porte en étant de préférence guidée dans l'espace de coincement, avec au moins un élément de verrouillage (11) disposé sur cette barre, et d'une console de fermeture (14) se trouvant sur l'encadrement de porté et destinée à recevoir en verrouillage l'élément de verrouillage (11), et avec un dispositif d'actionnement pour la translation longitudinale de la barre en feuillard (10) entre une position d'ouverture et une position de verrouillage, **caractérisé** en ce qu'afin de former l'élément de verrouillage, la barre en feuillard (10) est, sur au moins une partie (11) de son étendue longitudinale, tordue par rapport à son axe longitudinal de telle sorte que le profil du feuillard se trouve, dans la partie de verrouillage tordue (11), sous un angle par rapport à l'orientation de la barre en feuillard (10) et, en tant que face de verrouillage (13), engagé par dessus par un crochet (16) de la console de fermeture (14) qui est disposé sous le même angle par rapport à la barre en feuillard (10).

2. Dispositif de fermeture à barre selon la revendication 1, **caractérisé** en ce que la barre en feuillard (10) est tordue d'un angle de 90 degrés dans sa partie de verrouillage (11), de sorte que la face de verrouillage (13) de la barre en feuillard (10) est perpendiculaire à l'orientation de la barre en feuillard (10).

3. Dispositif de fermeture à barre selon la revendication 1 ou 2, **caractérisé** en ce que la console de fermeture (14) est configurée avec une section en forme de U avec des branches latérales (30, 31), le dos (15) du U servant à la fixation de la console de fermeture (14) et une des deux branches (30) présentant un prolongement en direction de l'autre branche (31), prolongement qui forme le crochet (16) engageant par dessus la face de verrouillage (13) de la barre en feuillard (10).

4. Dispositif de fermeture à barre selon la revendication 3, **caractérisé** en ce que la console de fermeture (14) forme, sur le côté opposé au crochet (16), une butée de guidage (18) pour le côté étroit associé de la partie de verrouillage (11) de la barre en feuillard (10).

5. Dispositif de fermeture à barre selon la revendication 4, **caractérisé** en ce que la butée de guidage (18) de la console de fermeture (14) présente des faces de portée (19) courbées dans la direction de translation de la barre en feuillard (10).

6. Dispositif de fermeture à barre selon l'une quelconque des revendications 3 à 5, **caractérisé** en ce que le crochet (16) présente, sur son côté extérieur, un chanfrein (32) en déclivité vers la branche opposée (31), et la région de coin intérieur entre le dos (15) et la branche (31) de la console de fermeture (14) est pourvue d'une face oblique (33) couvrant la région de coin.

7. Dispositif de fermeture à barre pour verrouiller des portes d'armoires électriques de préférence, ou des portes ou volets analogues, constitué d'une barre en feuillard (10) disposée parallèlement au bord de la porte en étant de préférence guidée dans l'espace de coincement, avec au moins un élément de verrouillage (11) disposé sur cette barre, et d'une console de fermeture(14) se trouvant sur l'encadrement de porte et destinée à recevoir en verrouillage l'élément de verrouillage (11), et avec un dispositif d'actionnement pour la translation longitudinale de la barre en feuillard (10) entre une position d'ouverture et une position de verrouillage, **caractérisé** en ce qu'afin de former l'élément de verrouillage, la barre en feuillard (10) est, sur au moins une partie (11) de son étendue longitudinale, tordue par rapport à son axe longitudinal de telle sorte que le profil du feuillard se trouve, dans la partie de verrouillage tordue (11), sous un angle par rapport à l'orientation de la barre en feuillard (10), la partie de verrouillage tordue (11) étant en outre coudée et présentant, dans le coude (20), une patte (21) dépassant en forme de crochet, formée par découpage, qui, dans la position de verrouillage de la barre en feuillard (10), s'engage derrière une barrette (24), s'étendant perpendiculairement à l'orientation de la barre en feuillard (10), de la console de fermeture (23).

8. Dispositif de fermeture à barre selon la revendication 7, **caractérisé** en ce que la patte en forme de crochet (21) est découpée avec une déclivité vers le plan du coude (20), de sorte qu'on obtient un biais d'attaque pour l'engagement derrière la barrette (24) de la console de fermeture (23).

9. Dispositif de fermeture à barre selon la revendication 7 ou 8, **caractérisé** en ce que la console de fermeture (23) est réalisée sous forme de pièce en U et la barrette (24) est maintenue entre les branches du U, et en ce que la console de fermeture (23) est disposée à angle droit par rapport à l'orientation de la barre en feuillard (10).
